# EUROPÄISCHE PATENTANMELDUNG

(11) **EP 0 014 735 A1**
(43) Veröffentlichungstag der Anmeldung: **03.09.1980**
(21) Anmeldenummer: 79103339.2
(22) Anmeldetag: 07.09.1979
(51) Int. Cl.: E04G 15/04, E04G 15/06

(54) **Schalungselement für den Betonbau**

(30) Priorität: 14.02.1979 CH 1447/79
(71) Anmelder: Küng, Herbert, CH-8913 Ottenbach (CH)
(72) Erfinder: Küng, Herbert, CH-8913 Ottenbach (CH)
(74) Vertreter: Rottmann, Maximilian R.

(57) **Zusammenfassung**

SchalungselementefürdieBildungvonWand-oderDeckenaussparungen im Betonbau sind in prismatischer oder ähnlicher Form und mit nachgiebigem Mantel bekannt. Diese Elemente werden an einer Schalungsplatte oder dergl. befestigt und nach dem Aushärten des Betons durch Kontraktion von diesem gelöst Dabei besteht das Bedürfnis nach einer möglichst einfachen und herstellungsgünstigen Ausbildung der Schalungselemente.

Dieses Bedürfnis wird erfüllt durch ein Schalungselement der vorgenannten Art, bei dem mindestens ein Abschnitt wenigstens einer Seitenwand (SWb, SWc) des Schalungselement-Hohlkörpers (HKc) um eine zur Hohlkörperachse koplanare Achse biegsam ausgebildet ist. Diese Biegsamkeit wird vorzugsweise durch Biegegelenke (BGLa, BGLb) im Bereich der Seitenwände (SWc, SWd) erreicht, wobei eine einstückige Herstellung des gesamten Hohlkörpers (HKc), gegebenenfalls einschliesslich einer membran-oder kreuzförmigen Spreizvorrichtung (SPEa) für das Ausstellen und Kontrahieren des Hohlkörpers (HKc) möglich ist.

## Beschreibung

Die Erfindung bezieht sich auf ein Schalungselement für den Betonbau, insbesondere für die Bildung einer Aussparung in einer Wand oder Decke, gemäss dem Oberbegriff des Patentanspruchs 1 bzw. 6. Solche Schalungselementein Form von Hohlkörpern mit einer der herzustellenden Aussparung entsprechenden Aussenform werden üblicherweise an Ort und Stelle aus Holzteilen zusammengesetzt und mit benachbarten Schalungsteilen verbunden, z.B. mit einer die Wand oder Decke begrenzenden Schalungsplatte. Die Aussenform der Hohlkörper ist im allgemeinen prismatisch oder zylindrisch, gegebenenfalls leicht kegelförmig oder konisch, um das Entfernen nach der Verfestigung des Betons zu erleichtern. Dieses Entfernen gestaltet sich jedoch in Praxis wegen der Haftung zwischen Beton und Schalungsoberfläche schwierig und zeitraubend, wenn nicht aufwendige Trennmittel auf die Schalungsoberfläche aufgebracht werden oder die Zerstörung des Schalungselementes inkauf genommen wird.

Aufgabe der Erfindung ist daher die Schaffung eines Schalungselementes der eingangs genannten Art, das sich durch einfachen nd wirtschaftliche Herstellbarkeit sowie durch Wiederverwendbarkeit auszeichnet. Die erflndungsgemässe Lösung dieser Aufgabe kennzeichnet sich durch die in den unabhängigen Patentansprüchen angegebenen Merkmale.

Den hauptsächlichen erfindungsgemässen Lösungsvarianten gemeisame ist die Anordnung von nachgiebigen bzw. biegsamen Elementen im Bereich der Hohlkörperwandung bzw. im Bereich der Spreizvorrichtung. Dadurch wird der aufgabengemäss angestrebte,einfache Aufbau mit wirtschaftlicher Herstellbarkeit bei weitgehender Wiederverwendbarkeit des Schalungselementes erreicht. Insbesondere ermöglicht die Verwendung von Biegegelenken, die vorzugsweise als streifenförmige Dünnstellen innerhalb der Wandung des Schalungselement-Hohlkörpers ausgebildet sind, eine einfache und kostengünstige Herstellung des Hohlkörpers in einstückiger Ausführung aus Kunststoff mit Hilfe vergleichsweise einfacher Spritz- oder Pressformen. Entsprechendes gilt auch für die Ausbildung der Spreizvorrichtung, wobei nach Art eines Kniehebelgetriebes wirkende, biegsame bzw. biegesteife und durch Biegegelenke angeschlossene Spreizelemente zur Anwendung kommen können. Weiterhin kann ein solches Spreizelement auch membranartig, vorzugsweise kreuz- oder sternförmig, ausgebildet und im Inneren des Hohlkörpers angeordnet werden. Vor allem kommt auch eine einstückige Ausbildung des Schalungselementes einschliesslich seiner Spreizvorrichtung sowie gegebenenfalls auch einschliesslich eines aus geeignetem festem Kunststoff bestehenden Befestigunselementes für die Anbringung an einer Schalungsplatte oder dergleichen in Anbetracht. Ein solches Befestigungselement kann gleichzeitig als Betätigungsglied für das Aufspreizen bzw. die Umstellung des Hohlkörpers zwischen der vorgesehenen Aussparungsform einerseits und der Ausschalungsform mit entsprechend vermindertem Querschnitt ausgebildet werden.

Besonders einfach und vorteilhaft werden die axialen Stellkräfte für die Spreizvorrichtung mittels eines geeigneten feststellbaren Betätigungsgliedes erzeugt, das zweckmässiggLeichzeitig als Befestigungselement für das ganze Schalungselement an der benachbarten Schalung ausgebildet ist. Hierfür kommen insbesondere gestufte Rastverbindungselemente oder einfache, nagel- oder bolzenförmige Elemente in Betracht. Letztere können z.B. durch den Scheitel der Spreizvorrichtung hindurch in eine bezüglich des Hohlkörpers stirnseitig angeordnete Schalungsplatte oder dergl. eingeschlagen werden, wobei der Nagel- oder Bolzenkopf an der Spreizvorrichtung angreift und die Seitenwände des Hohlkörpers auseinanderdrückt. Wenn der Nagel oder Bolzen mit der Spreizvorrichtung geeignet verbunden ist, so kann er beim Ausziehen auch als Betätigungsglied für die Zusammenklappbewegung der Spreizvorrichtung und damit für die Einwärtsverformung des Hohlkörpers verwendet werden. Damit ergibt sich eine weitere Vereinfachung und Verbilligung der gesamten Konstruktion.

Weitere Merkmale und vorteile der Erfindung werden anhand der in den Zeichnungen veranschaulichten Ausführungsbeispiele erläutert. Hierin zeigt:
Fig. 1 ein kastenförmiges Schalungselement mit im Inneren untergebrachter Spreizvorrichtung im Einbauzustand,
Fig. 2 das Schalungselement nach Fig. l in einwärts verformten Ausbauzustand,
Fig. 3 eine konstruktive Einzelheit des Schalungselementes nach Fig. 2 mit Blickrichtung gemäss Pfeil III,
Fig. 4 ein kombiniertes Betätigungs- und Befestigungselement mit gestufter Rastverbindung für ein Schalungselement mit Druck- bzw. Zugvorrichtung gemäss Fig. l und 2 und
Fig. 5 eine Ausführungsform eines kastenförmigen Schalungselementes mit zwei übereinanderliegenden Spreizvorrich₋ tungen,
Fig. 6 eine weitere Ausführung eines Schalungselementes mit Spreizvorrichtung in einstückiger Ausführung im Axialschnitt,
Fig. 7 eine Draufsicht des Schalungselementes nach Fig. 6,
Fig. 8 eine Ankervorrichtung für die Befestigung eines Schalungselementes an einer Schalungsplatte und
Fig. 9- eine andere Ausführung einer Verankerung ähnlich der Ausführung nach Fig. 8,
Fig. 10 eine weitere Ausführung eines Schalungselementes, mit lösbarer Ankervorrichtung und Verriegelungsvorrichtung sowie mit Hilfsmitteln für das Ausrichten des Schalungselementes,
Fig. 11 einen Teil-Querschnitt gemäss Schnittebene XI-XI in Fig. 10, und
Fig. 12 einen Teil-Querschnitt gemäss Schnittebene XII-XII in Figur 10.

Das Schalungselement nach Fig. 1 und 2 weise einen oben und unten offenen Hohlkörper HKa mit vergleichsweise dünnen. elastisch biegsamen Seitenwänden SWa auf. In Fig.l ist z.B. der entspannte Einbauzustand des Hohlkörpers angedeutete wobei die untere Stirnseite des Hohlkörpers auf einer ausschnittsweise angedeuteten Schalungsplatte SPL sitzt, die etwa eine Betondecke (nicht dargestellt) von einer der Kastenhöhe ganz oder teilweise entsprechenden Dicke trägt. Im Inneren des Hohlkörpers ist eine membranartig ausgebildete Spreizvorrichtung SPV mit kreuzförmig angeordneten, steifelastisch biegsamen, streifen- oder leistenartigen Spreizelementen SPE untergebracht, welch letztere jeweils an einander gegenüberliegenden Seitenwänden des Hohlkörpers angreifen, und zwar mit noch näher darzustellenden Gelenken. Bei mehreckigem, z.B. sechseckigem, oder zylindrischem Querschnitt des Hohlkörpers kommt sinngemäss eine entsprechend sternförmige Ausbildung der Spreizvorrichtung in Betracht.

In dem z.B. entspannten Einbauzustand des Schalungselementes nach Fig.l weist die Spreizvorrichtung SPV bzw. deren Spreizelementanordnung eine in Axialrichtung AX nach oben gewölbte Form auf, so dass ein Befestigungsnagel oder dergl., der eine Mittelausnehmung MAN der Spreizvorrichtung SPV durchgreift, in die Schalungsplatte SPL eingeschlagen werden kann und mit seinem Kopf zum Aufspreizen der Elemente SPE führt. Dabei stützen die Spreizelemente die Seitenwände SWa in der dargestellten Lage gegen den Aussendruck des eingefüllten Betons ab. Die Aufspreizung kann auch so weit getrieben werden, dass sich im Einbauzustand eine konvexe Krümmung der Seitenwände des Hohlkörpers ergibt. Auf diese Weise lässt sich auch eine Anpassung der Querschnittsform an unterschiedlich vorgegebene Abmessungen der herzustellenden Aussparung erzielen.

Im Zustand gemäss Fig.2 ist die Spreizvorrichtung im Vergleich zu Fig.l so stark nach oben ausgewölbt, dass die Seitenwände durch entsprechende Zugkräfte einwärts gebogen sind und sich insgesamt eine Querschnittsverminderung des Hohlkörpers ergibt. Voraussetzung dafür ist selbstverständlich das vorherige Lösen der Befestigung des Schalungselementes an der Schalungsplatte SPL (in Fig.2 nicht dargestellt). Die Aufwölbung der Spreizvorrichtung kann nach dem Ausziehen des Befestigungsnagels oder dergl. leicht mit einem hakenförmigen Werkzeug vorgenommen werden, das in die Mittelausnehmung MAN eingesetzt wird.

Bei der Auswärts- und Einwärtsverformung der Seitenwände des Hohlkörpers kommt es wesentlich darauf an, dass sich keine Wölbung mit einer Krümmung auch der ursprünglich geradlinigen Mantellinien des Prismas oder Zylinders ergibt. Eine solche Wölbung, die beim Angriff einer.Druck- bzw. Zugvorrichtung in der Mitte der Seitenwände auftreten kann, würde bei einer Auswärtsverformung im Einbauzustand zu einer konkav gewölbten Form der Ausnehmung im Beton und bei der Einwärtsverformung im Ausbauzustand zu einer ungenügenden Ablösung der Aussenfläche des Schalungselementes vom Beton führen. Es empfiehlt sich daher gegebenenfalls eine Versteifung der Seitenwände in Längs- bzw. Axialrichtung des Hohlkörpers, vorzugsweise durch eine Versteifungsrippe RP oder mehrerer derselben. In Fig.2 ist eine solche Versteifungsrippe schematisch an nur einer Seitenwand des Hohlkörpers in dessen Mitte angedeutet. Es empfiehlt sich, die Spreizvorrichtung oder eine sonstige Druck- bzw. Zugvorrichtung an einer solchen Mittelrippe angreifen zu lassen, vorzugsweise mit einem Gelenk G einfacher Art, wie es in Fig.3 mit Blickrichtung gemäss Pfeil III dargestellt ist.

In Fig.4 ist ein kombiniertes Betätigungs- und Befestigungselement BGa für eine Spreizvorrichtung gemäss Fig.l und 2 angedeutet, das aus einer - z.B. an der Schalungsplatte SPL gemäss Fig.1 - durch Nageln (siehe Loch A) zu befestigenden Grundplatte GPL und einem darauf senkrecht angesetzten Sägezahnstab S besteht. Letzterer bildet eine gestufte Rastverbindung RV, die mit der Mittelausnehmung MAN der Spreizvorrichtung zusammenwirkt. Bei geeigneter, elastisch nachgiebiger Ausbildung dieser Mittelausnehmung bzw. des Mittelteils der Spreizvorrichtung kann letztere leicht auf den Sägezahnstab aufgedrückt werden, bis sich die gewünschte Verspannung der Seitenwände und Anpressung an die stirnseitige Schalungsplatte ergeben hat.

In Fig.5 ist ein kastenförmiges Schalungselement mit in Axialrichtung grösser bemessenem Hohlkörper HKb und zwei in dieser Richtung mit gegenseitigem Abstand angeordneten Spreizvorrichtungen SPV angedeutet. Durch die somit über die Höhe der Seitenwände SWb verteilt angeordneten Einleitungsstellen für die verformenden und abstützenden Kräfte wird die Gefahr einer Verwölbung der Seitenwände ausgeschlossen.

Zwecks einfacher Handhabung des Schalungselementes beim Ein- und Ausbau sind die beiden Spreizvorrichtungen SPV durch zwei Koppelglieder KG - hier z.B. einfache Stäbe - miteinander verbunden, die sich in Axialrichtung AX des Hohlkörpers erstrecken. Gegebenenfalls kommt ein einziges Koppelglied, z.B. in Form einer konzentrischen Hülse, in Betracht.

In Fig.5 ist ferner ein nagelförmiges Befestigungselement für das Schalungselement angedeutet, das gleichzeitig als Betätigungsglied für die Spreizvorrichtungen dient, indem es mit seinem Kopf beim Einschlagen auf die oberste Spreizvorrichtung drückt. Dieses kombinierte Betätigungs- und Befestigungsglied BGb kann im übrigen auch durch geeignete Vorsprünge oder dergl. formschlüssig mit beiden Spreizvorrichtungen verbunden werden, so dass eine besondere Koppelung der beiden Spreizvorrichtungen nicht erforderlich ist. Das Schalungselement kann so insbesondere als zusammenhängendes Bauteil mit Spreizvorrichtung und Betätigungs- sowie Befestigungselement ausgebildet werden.

An der Aussenfläche des Hohlkörpers HKb sind gemäss Fig.5 in Axialrichtung AX gestaffelt angeordnete Markierungen MK vorgesehen, die beim Einfüllen des Betons in eine Deckenschalung in besonders einfacher Weise die jeweils erreichte Füllhöhe abzulesen gestatten.

Fig. 6 zeigt ein insgesamt einstückig ausgebildetes Schalungselement mit Hohlkörper HKc in seiner Betonierungsstellung auf einer Schalungsplatte SPL . An letzterer ist der Hohlkörper mittels einer zentralen Befestigungsschraube in Form eines Spreiz- Betätigungsgliedes _{B}Gc angebracht, die sich über ein distanzbestimmendes Stützglied SG an der Schalungsplatte abstützt. Dadurch ist auch die Spreizstellung des Hohlkörpers über die entsprechende Lage der kreuzförmig angeordneten Spreizelemente SPEa eindeutig bestimmt. Diese Spreizelemente sind durch Biegegelenke BGLc in Form von streifenförmigen Dünnstellen innerhalb des einstückigen Kunststoffkörpers einerseits mit einem zentralen Kupplungsteil KT an der Kopfseite des Stützgliedes SG und andererseits mit mittleren Seitenwandabschnitten SWb des Hohlkörpers verbunden. Gegebenenfalls kann eine Sicherung gegen Abheben des Hohlkörpers von der Schalungsplatte mit Hilfe von in Fig. 6 auf der linken Seite angedeuteten Gelenkanschlägen GA erreicht werden, die eine einseitige Schwenkarretierung der Spreizelemente bewirken und damit eine formschlüssige Anpressung des Hohlkörpers gegen die Schalungsplatte ermöglichen. Solche Gelenkanschläge können ersichtlich auch in anderer Weise,beispielsweise zwischen den Spreizelementen und dem zentralen Kupplungsteil bzw. Stückglied vorgesehen werden. Auch eine einseitige Schwenkarretierung mit Hilfe von Zugelementen, die in der anderen Schwenkrichtung weichelastisch nachgeben können, ist möglich.

Mittels des als Befestigungselement ausgebildeten Spreiz-Betätigungsgliedes (BGc) kann das Schalungselement nicht nur durch Einschrauben in die Schalungsplatte (SPL) in der in Fig. 6 und 7 in ausgezogenen Linien dargestellten Betonierungsform gehalten, sondern auch durch Herausdrehen des schraubenförmigen Befestigungselementes in die strichliert teilweise dargestellte Ausschalungsstellung gemäss Fig. 6 und 7 umgestellt werden, wobei ein Anschlagring AR an der Unterseite des die Spreizelemente verbindenden Kupplungsteiles KT anliegt und deren innere Enden in Richtung des Pfeiles in Fig. 6 anhebt. Dabei werden die Seitenwandabschnitte SWb wie in Fig. 6 und Fig. 7 strichliert dargestellt in Pfeilrichtung einwärts verschoben. Dabei nehmen die über weitere Biegegelenke BGLb angeschlossenen Seitenwandabschnitte SWc des Hohlkörpers ihre in Fig. 7 strichliert angedeutete Lage ein und lösen sich demzufolge ebenfalls vom Beton. Hierbei bewegen sich die durch weitere Biegegelenke BGLa gebildeten Kanten des prismatischen Hohlkörpers diagonal einwärts, wodurch das Ablösen vom ausgehärteten Beton besonders erleichtert wird.

Die Ausführungsform des Schalungselementes nach Fig. 6 und 7 hat, wie insbesondere aus dem Axialschnitt gemäss Fig. 6 ersichtlich ist, den besonderen Vorteil der Herstellbarkeit aus formbarem Kunststoff in einer hinterschneidungsfreien Spritz- oder Pressform. Dies gilt auch im Hinblick auf etwaige Gelenkanschläge GA , weil die Formgebung in einer leicht angewinkelten Lage der Spreizelemente ähnlich der strichlierten Darstellung in Fig. 6 vorgenommen werden kann. Die Biegegelenke ergeben sich dabei in besonders einfacher Weise durch entsprechende Formgestaltung als Dünnstellen der Kunststoffwandung.

Für die lösbare Verankerung eines Schalungselementes der vorliegenden Art, grundsätzlich aber auch für andere, gegebenenfalls sogar für nicht verformbare Schalungselemente, kommen Vorrichtungen nach Fig. 8 und 9 in Betracht.

Die Ankervorrichtung AVa nach Fig. 8 ist für das Einschrauben eines bolzenförmigen, mit Steilgewinde versehenen Befestigungselementes BGd vorgesehen, welches zwecks leichterer Einführung der Schraubenspitze eine Verrundung R aufweist. Die Ankervorrichtung umfasst im wesentlichen eine Ankerhülse AHa mit entsprechendem Innengewinde und mit einer Fussplatte für die lösbare Befestigung mittels Nägeln _{N} an einer Schalungsplatte SPL . Das Ablösen der Ankerhülse von der Schalungsplatte kann nach dem Abnehmen der Schalungsplatte vom Beton erfolgen, wobei die-Befestigungsstellen an der Schalungsplatte für geeignete Werkzeuge frei zugänglich sind.

Die Ankervorrichtung AVb nach Fig. 9 umfasst eine wiederum an einer Schalungsplatte SPL (in nicht dargestellter Weise) lösbar befestigte Ankerhülse AHb auf, die mit seitlich offenen Ankerklauen _{A}KL entsprechende Ankerwarzen AW an der Spitze eines bolzenförmigen Befestigungselementes BGe umfasst und axial arretiert. Zum Einsetzen wird die mit einer Verrundung R versehene Spitze des Befestigungselementes in einer solchen Drehstellung in die Bohrung der Ankerhülse AHb eingeführt, dass die Ankerwarzen AW in die seitlichen Oeffnungen (in Fig. 9 vorn und hinten) zwischen den Ankerklauen AKL eingreifen. Sodann wird das Befestigungselement durch Verdrehen in die dargestellte Arretierungsstellung überführt.

In Figur 10 ist eine andere Ausführung eines Schalungselementes 1 in einseitigem Teil-Axiaschnitt schematisch wiedergegeben. An einem Wandungsabschnitt 2 sind auf der Innenseite Versteifungsrippen 2a sowie eine Anschlagrippe 2b angeformt. Ein Schwenkarm 3 einer Spreizvorrichtung ähnlich der Ausführung nach Figur 6 ist mit einem Gelenk 3a an den Versteifungsrippen 2a angelenkt und stützt sich in der Arretierungsstellung formschlüssig an der Anschlagrippe 2b ab. Dadurch werden die Wandungen des Schalungselementes in der Arretierungsstellung mit ihren Kanten gegen ein Tragelement 14 der Schalung gepresst.

Am inneren Ende sind die Schwenkarme 3 mit je einem Gelenk 3b an einem Zentralglied 4 einer Verriegelungsvorrichtung VR angelenkt, die mit einem hülsenförmigen, als Zentrierglied wirkenden Ansatz 4b ein entsprechendes, ebenfalls hülsenförmiges Zentrierglied 5 einer Ankervorrichtung AV koaxial übergreift. An der Aussenseite des hülsenförmigen Zentriergliedes 5 sind in Axialrichtung verlaufende Rippen 7 angeformt, deren obere Endabschnitte 7a als Positionierungselemente in Form von Vorsprüngen in entsprechende Ausnehmungen 4a am unteren Ende des hülsenformigen Zentriergliedes 4b Verriegelungsvorrichtung VR eingreifen. Dadurch ergibt sich eine Dreharretierung der Wandungen des Schalungselementes in Bezug auf die Ankervorrichtung, was eine genaue Positionierung in Bezug auf das Tragelement 14 durch entsprechende Anordnung des hülsenförmigen Zentriergliedes 5 an diesem Tragelement ermöglicht. Für die Befestigung der Ankervorrichtung am Tragelement ist an das hülsenförmige Zentrierglied 5 ein Flansch 8 mit Bohrungen für die Aufnahme von lösbaren Halterungsmitteln versehen, etwa für leicht entfernbare Schrauben, Nägel oder dergleichen. Am Umfang des Flansches 8 sind in der aus Figur 12 ersichtlichen Weise kerbenförmige Richtmarkierungen 9 eingeformt, die ein genaues Ausrichten des Flansches und damit der Ankervorrichtung AV und des gesamten Schalungselementes in Bezug auf vorgegebene Markierungslinien oder dergleichen am Tragelement 14 ermöglichen.

Die Verriegelungsvorrichtung VR ist mit einem in das Zentralglied 4 eingelassenen Drehverschluss 10 versehen, der mit einem im Querschnitt abgeflachten Mitnehmerglied 11 in der aus Figur 11 ersichtlichen Weise drehfest in eine Scheibe 12 mit radialen Halteklauen 12a eingesetzt ist. Ein oberer, radialer Wandungsabschnitt 6 des hülsenförmigen Zentriergliedes 5 ist in der aus Figur 6 ersichtlichen Weise mit Aussparungen für den Durchtritt der Halteklauen 12a versehen, sodass der Drehverschluss von oben in den Innenraum des Zentriergliedes 5 eingreifen kann. Anschliessend werden die Halteklauen in ihre in Figur 11 strichliert angedeutete Stellung verdreht, wobei sie den Wandungsabschnitt 6 hintergreifen und das Schalungselement gegen Abheben vom Tragelement 14, d.h. entgegen der Richtung des Pfeils F in Figur 10 formschlüssig sichern. Diese Arrecierungs stellung ist durch einen Anschlag 6a innerhalb des Zentriergliedes 5 bestimmt. Bei diesem Einsetzen der Verriegelungsvorrichtung werden die Schwenkarme 3 in ihre Stellung gemäss Figur 10 gebracht und damit die Wandungen des Schalungselementes in ihre Endstellung nach aussen gedrückt. Nach Lösen der Verriegelungsvorrichtung mit dem Drehverschluss 10 kann letzterer in Richtung des Pfeils F nach oben gezogen werden, wobei die Wandungen des Schalungselementes einwärts gezogen und vom Beton gelöst werden.

Die Verriegelungsvorrichtung mit ihren Handhabungselementen und die Elemente der Spreizvorrichtung sind im Innenraum des Schalungselementes durch einen der expandierten Querschnittsform des Schalungselemtes angepassten Deckel 13 geschützt.

## Patentansprüche

1. Schalungselement für den Betonbau, insbesondere für die Bildung einer Aussparung in einer Wand oder Decke, bestehend aus einem wenigstens annähernd prismatischen oder pyramidenstumpfförmigen bzw. zylindrischen oder kegelstumpfförmigen Hohlkörper mit wenigstens teilweise nachgiebigem Mantel sowie aus mindestens einer Spreizvorrichtung zur Umstellung des Hohlkörpers zwischen mindestens zwei Formzuständen mit unterschiedlichen Querschnittabmessungen, dadurch gekennzeichnet, dass mindestens ein Abschnitt wenigstens einer Seitenwand (SWa, SWb, SWc) des Hohlkörpers(HKa, HKb, HKc) um eine mit der Prismen-, Pyramiden-, Zylinder- bzw. Kegelachse wenigstens annhähernd in einer Ebene liegende Achse biegsam ausgebildet ist.

2. Schalungselement nach Anspruch 1, dadurch gekennzeichnet, dass im Bereich wenigstens einer Seitenwand des Hohlkörpers (HKc) mindestens ein Biegegelenk (BGLa, BGLb) gebildet ist.

3. Schalungselement nach Anspruch 2, dadurch gekennzeichnet , dass der Hohlkörpermantel aus einer Mehrzahl von vergleichsweise biegesteifen Seitenwandabschnitten (SWc, SWd) besteht, die jeweils durch ein Biegegelenk (BGLa, BGLb) miteinander verbunden sind.

4. Schalungselement nach Anspruch 3, dadurch gekennzeichnet, dass die Längskanten eines prismatischen oder pyramidenstumpfförmigen Hohlkörpers durch Biegegelenke (BGLa) gebildet sind.

5. Schalungselement nach Anspruch 3 oder 4, dadurch gekennzeichnet, dass innerhalb der Seitenflächen eines prismatischen oder pyramidenstumpfförmigen Hohlkörpers je mindestens ein Biegegelenk (BGLb) angeordnet ist.

6. Schalungselement für den Betonbau, insbesondere für die Bildung einer Aussparung in einer Wand oder Decke, bestehend aus einem wenigstens annhähernd prismatischen oder pyramidenstumpfförmigen bzw. zylindrischen oder kegelstumpfförmigen Hohlkörper sowie aus einer Spreizvorrichtung für das Umstellen des Hohlkörpers zwischen mindestens zwei Formzuständen mit unterschiedlichen Querschnittabmessungen, insbesondere nach einer der Ansprüche 1 bis 5, dadurch gekennzeichnet, dass die Spreizvorrichtung (SPV) wenigstens ein mindestens teilweise biegsames Spreizelement (SPE, SPEa) aufweist, welches kniehebelartig am Hohlkörpermantel angreift.

7. Schalungselement nach Anspruch 6, dadurch gekennzeichnet, dass die Spreizvorrichtung (SPV) mindestens ein steifelastisch biegsames, an wenigstens zwei Wandabschnitten des Hohlkörpers (HKa, HKb) angreifendes Spreizelement (SPE) aufweist.

8. Schalungselement nach Anspruch 7, dadurch gekennzeichnet, dass das Spreizelement (SPI) membranartig ausgebildet und mit der Innenseite des Hohlkörpers verbunden ist.

9. Schalungselement nach einem der vorangehenden Ansprüche, insbesondere nach Anspruch 6, dadurch gekennzeichnet, dass die Spreizvorrichtung wenigstens zwei Spreizelemente (SPLa) aufweist, die durch mindestens ein Gelenk, insbesondere Biegegelenk (BGLc), mit entsprechenden Seitenwandabschnitten (SWd) des Hohlkörpers und/oder mit einem Spreiz-Detätigungsglied (_{B}Gc) bzw. mit einem Kupplungsteil (KT)o_{de}r unmittelbar miteinander verbunden sind.

10. Schalungselement nach einem der Ansprüche 6 bis 9, dadurch gekennzeichnet, dass die Spreizvorrichtung kreuz- oder sternförmig ausgebildet und im Inneren des Hohlkörpers (HKa, HKb, HKc) angeordnet ist.

11. Schalungselement nach einem der Ansprüche 6 bis 10, dadurch gekennzeichnet, dass mindestens zwei in Axialrichtung (AX) des Hohlkörpers (HKb) mit gegenseitigem Abstand angeordnete Spreizvorrichtungen (SPV) vorgesehen sind.

12. Schalungselement nach Anspruch 11, dadurch gekennzeichnet, dass die Spreizvorrichtungen (SPV) durch mindestens ein sich in Axialrichtung (AX) des Hohlkörpers (HKb) erstreckendes Koppelglied (KG) miteinander verbunden sind.

13. Schalungselement nach Anspruch 4 oder 5 und nach Anspruch 9, insbesondere auch nach einem der Ansprüche 10 bis 12, dadurch gekennzeichnet, dass die Spreizvorrichtung mindestens ein Paar von kniehebelartig zusammenwirkenden und an einander gegenüberliegenden Seitenwandabschnitten (SWd) des Hohlkörpers (HKc) durch Gelenke, insbesondere Biegegelenke (BGLc), angeschlossene Spreizelemente (SPEa) aufweist.

14. Schalungselement nach Anspruch 13, dadurch gekennzeichnet, dass die mit den Spreizelementen (SPEa) verbundenen Seitenwandabschnitte (SWd) im wesentlichen biegesteif ausgebildet und durch Biegegelenke (GLb) mit benachbarten Seitenwandabschnitten (SWc) verbunden sind und dass die Gelenke (BGLc) zwischen den Seitenwandabschnitten (SWd) und den Spreizelementen (SPEa) in Richtung quer zur Hohlkörperachse im wesentlichen biegesteif ausgebildet sind.

15. Schalungselement nach einem der Ansprüche 6 bis 14, dadurch gekennzeichnet, dass der Hohlkörper aus steifelastischem Kunststoff besteht und im wesentlichen einstückig ausgebildet ist sowie weichelastische Dünnstellen der Hohlkörperwandung und/oder der Spreizvorrichtung als Biegegelenke aufweist.

16. Schalungselement nach einem der Ansprüche 6 bis 15, dadurch gekennzeichnet, dass für die Spreizvorrichtung ein Betätigungsglied (BGa, BGb, BGc) in Form eines den Hohlkörper (HKa, HKb, HKc) in auswärts verformten Zustand haltenden Befestigungselementes vorgesehen ist.

17. Schalungselement mit spreizbarem Hohlkörper and Spreiz-Betätigungsglied, insbesondere nach Anspruch 16, dadurch gedas/ kennzeichnet, dass als Befestigungselement ausgebildete Betätigungsglied (BGa) eine in Axialrichtung des Hohlkörpers gestufte Rastverbindung (RV) aufweist.

18. Schalungselement nach Anspruch 17, dadurch gekennzeichnet, dass das Betätigungsglied (BGa) als Sägezahnstab ausgebildet ist, der eine elastisch nachgiebige Ausnehmung wenigstens einer Spreizvorrichtung (SPV) durchgreift.

19. Schalungselement nach Anspruch 16, dadurch gekennzeichnet, dass das Betätigungsglied (BGb, BGc) als schrauben- oder nagelförmiges Befestigungselement für den Hohlkörper (HKb, HKc) an einem stirnseitig angeordneten, anderen Schalungsteil (SPL) ausgebildet ist.

20. Schalungselement nach den Ansprüchen 12 und 19, dadurch gekennzeichnet, dass das schrauben oder nadelförmige Befestigungselement als Koppelglied zwischen mehreren Spreizvorrichtungen (SPV) ausgebildet ist.

21. Schalungselement nach einem der Ansprüche 16 bis 20, dadurch gekennzeichnet, dass der Hohlkörper mit mindestens einer Spreizvorrichtung und einem Betätigungs- bzw. Befestigungselement als zusammenhängendes Bauteil ausgebildet ist.

22. Schalungselement mit lösbarem Befestigungselement, insbesondere nach einem der Ansprüche 6 bis 21, dadurch gekennzeichnet, dass für das als Befestigungsschraube ausgebildete und vorzugsweise mit einem Steilgewinde versehene Befestigungselement (BGd) eine Ankervorrichtung (AVa) mit einer mit entsprechendem Gewinde versehenen Ankerhülse (AHa) sowie mit lösbaren Befestigungsmitteln (N) für die Anbringung an einem anderen Schalungsteil (SPL) vorgesehen ist.

23. Schalungselement mit lösbarem Befestigungselement, insbesondere nach einem der Ansprüche 6 bis 21, dadurch gekennzeichnet, dass das Befestigungselement (BGe) eine an einem anderen Schalungsteil (SPL) lösbar anzubringende Ankervorrichtung (AVb) mit als Bajonetteverschluss zusammenwirkenden Ankerelementen (AW, AKL) am Befestigungselement (BGe) einerseits und an einem mit dem anderen Schalungsteil (SPL) verbindbaren Verankerungsteil (AHd) andererseits aufweist.

24. Schalungselement nach einem der Ansprüche 6 bis 23, dadurch gekennzeichnet, dass die Spreizvorrichtung mindestens ein in einer,Sehwenkrichtung, vorzugsweise mittels eines Gelenkanschlages (GA) arretiertes Spreizelement (SBEa) aufweist.

25. Schalungselement nach einem der vorangehenden Ansprüche, dadurch gekennzeichnet, dass an mindestens einer Aussenfläche des Hohlkörpers (HKb) in dessen Axialrichtung (AX) gestaffelt angeordnete Markierungen (MK) vorgesehen sind.

26. Schalungselement mit lösbarer Befestigung zum Anbringgen innerhalb einer Schalung, vorzugsweise mit einer Spreizvorrichtung zum Zusammenziehen der Wandung des Schalungselementes beim Ausschalen, insbesondere nach einem der Ansprüche 1 bis 25, dadurch gekennzeichnet, dass eine Ankervorrichtung (AV) mit Halterungsmitteln (8a) zur Anbringung an einem Tragelement (14) vorgesehen ist, und dass Positionierungselemente (4a, 7a) zur formschlüssigen Stellungsarretierung der Wandung des Schalungselementes (1) in Bezug auf die Ankervorrichtung (AV) vorgesehen sind.

27. Schalungselement nach Anspruch 26, dadurch gekennzeichnet, dass an der Ankervorrichtung (AV) mindestens eine Markierung (9) für das Ausrichten der Ankervorrichtung und damit der Wandungen des Schalungselementes (1) in Bezug auf ein die Ankervorrichtung tragendes Element (14) vorgesehen ist.

28. Schalungselement nach Anspruch 26 oder 27, dadurch gekennzeichnet, dass an der Ankervorrichtung (AV) lösbare Halterungsmittel (8a) für die Anbringung an einem Tragelement (14) vorgesehen sind.

29. Schalungselement nach einem der Ansprüche 26 bis 28, gekennzeichnet durch eine Verriegelungsvorrichtung (VR) für die lösbare, formschlüssige Arretierung der Wandungen des Schalungselementes an der Ankervorrichtung (AV).

30. Schalungselement nach Anspruch 29, dadurch gekennzeichnet dass die Ankervorrichtung (AV) und die Verriegelungsvorrichtung (VR) zwei koaxial ineinandergreifende, hülsenförmige Zentrierglieder (4b bzw. 5) für die Zentrierung der Wandungen des Schalungselementes (1) in Bezug auf die Ankervorrichtung (AV) aufweisen.

31. Schalungselement nach Anspruch 30, dadurch gekennzeichnet, dass an dem hülsenförmigen Zentrierglied (5 bzw. 4b) der Ankervorrichtung (AV) bzw. der Verriegelungsvorrichtung (VR) Positionierungselemente in Form von komplementären Vorsprüngen (7a) bzw. Aussparungen (4a) vorgesehen sind.

32. Schalungselement nach einem der Ansprüche 26 bis 31, dadurch gekennzeichnet, dass die Ankervorrichtung (AV) einen Befestigungsflansch (8) für die Anbringung an einem Tragelement (14) aufweist, und dass am Umfang des Befestigungsflansches (8) mindestens eine als Vorsprung oder Kerbe ausgebildete Markierung (9) für das Ausrichten des Befestigungsflansches (8) in Bezug auf das-Tragelement (14) vorgesehen ist.

33. Schalungselement nach einem der Ansprüche 26 bis 32, dadurch gekennzeichnet, dass die Verriegelungsvorrichtung (VR) einen Drehverschluss (10) mit mindestens einer einen Wandungsabschnitt (6) der Ankervorrichtung (AV) in der Arretierungsstellung hintergreifenden Halteklaue (12a) aufweist.
